# DEMANDE DE BREVET EUROPEEN

(11) **EP 0 136 213 A2**
(43) Date de publication de la demande: **03.04.1985**
(21) Numéro de dépôt: 84401639.4
(22) Date de dépôt: 07.08.1984
(51) Int. Cl.: E04C 5/065

(54) **Poutrelles destinées à la fabrication de plancher isolant et plancher comportant de telles poutrelles**

(30) Priorité: 01.09.1983 FR 8314044
(71) Demandeur: CENTRE D'ETUDES ET DE RECHERCHES DE L'INDUSTRIE DU BETON MANUFACTURE, F-28230 Epernon (FR)
(72) Inventeur: Dutruel, Francis, F-28230 Epernon (FR); Dran, Francis, F-78610 Le Perray en Yvelines (FR)
(74) Mandataire: Joly, Jean-Jacques

(57) **Abrégé**

La poutrelle est formée par une armature métallique en treillis (11) dont la partie inférieure est noyée dans un talon (12) réalisé essentiellement en béton isolant léger, la tenue mécanique de la poutrelle étant assurée par l'armature.

## Description

La présente invention concerne des poutrelles destinées à la fabrication d'un plancher isolant et comportant une armature métallique en treillis et un talon dans lequel est noyée la partie inférieure de l'armature.

Les impératifs d'économie d'énergie et la réglementation imposent d'isoler thermiquement les planchers. La solution consistant à rapporter un isolant en sous-face du plancher n'est pas facile à réaliser techniquement et de façon économique.

Il a été proposé dans le brevet FR 78 31 719 au nom du demandeur de réaliser des poutrelles du type treillis avec un talon logé dans un élément isolant ayant servi de coffrage pour couler le béton du talon. L'utilisation de ces poutrelles permet, en combinaison avec des entrevous isolants, d'obtenir directement une sous-face isolante pour le plancher.

L'invention a pour but de fournir des poutrelles permettant aussi de réaliser directement des planchers avec une sous-face isolante, tout en simplifiant au maximum la fabrication et la manipulation des poutrelles.

Ce but est atteint par une poutrelle du type défini en tête de la description, dans laquelle, conformément à l'invention, le talon est essentiellement en béton isolant léger, la tenue mécanique de la poutrelle étant assurée par l'armature.

L'utilisation du béton isolant léger pour former le talon des poutrelles apporte de très nombreux avantages par rapport aux poutrelles à talon en béton classique logé dans un élément isolant.

D'abord, l'isolation thermique est facile à réaliser et à contrôler puisqu'elle dépend essentiellement de l'épaisseur et de la masse volumique du béton isolant léger utilisé. Ensuite, le poids des poutrelles est considérablement réduit -une division du poids par deux, voire par trois, est possible-, ce qui facilite grandement la manipulation sur chantier. De plus, le béton isolant léger apporte une protection de l'armature vis à vis de la corrosion et fait bénéficier la poutrelle de sa bonne tenue au feu. Par ailleurs, l'étayage est possible directement sous la poutrelle, ce qui est plus délicat lorsqu'un isolant est rapporté en sous-face, et la face inférieure du talon peut être plâtrée directement, ce qui n'est pas le cas de la plupart des isolants.

Le béton isolant léger est, comme connu en soi, réalisé avec un mélange comportant un liant hydraulique (ciment), des particules de polymère expansé (par exemple des billes de polystyrène) et de l'eau.

Pour assurer une bonne portée sur les appuis, il est possible de réaliser les extrémités du talon en un matériau plus résistant que le béton isolant léger, par exemple en béton classique. De la sorte, on réalise également une protection du béton isolant léger lors des manutentions et du transport.

Un mode particulier de réalisation de l'invention est décrit ci-après, à titre indicatif mais non limitatif, en référence aux dessins annexés sur lesquels :
- la figure 1 est une vue en coupe transversale d'une partie de plancher isolant comprenant des poutrelles conformes à l'invention, et
- la figure 2 est une vue en coupe longitudinale d'une poutrelle du plancher de la figure 1.

Comme le montrent les figures 1 et 2, les poutrelles 10 conformes à l'invention sont du type treillis avec une armature métallique 11, par exemple triangulée, dont la partie inférieure est noyée dans un talon 12 en béton isolant léger. Les poutrelles sont préfabriquées en usine de la même façon que les poutrelles de type treillis usuelles munies d'un talon en béton classique, le béton classique étant remplacé par un béton isolant léger dont l'épaisseur e peut être plus importante. Pour la détermination de la résistance mécanique de la poutrelle, seule la section d'acier tendue de l'armature intervient dans le calcul, le béton isolant léger n'étant pas pris en compte.

Les extrémités 13, 14 de la poutrelle destinées à venir en portée sur les appuis sont réalisés par exemple en béton classique, la liaison entre celui-ci et le béton isolant léger ne posant aucun problème (figure 2).

Pour la réalisation d'un plancher isolant, les intervalles entre poutrelles sont comblés par des entrevous isolants 15, par exemple réalisés eux aussi en béton isolant léger (figure 1). Ensuite, de façon classique, une dalle, dite de compression est coulée sur les poutrelles 10 et entrevous 15, pour reprendre les efforts de compression, alors que les efforts de traction sont repris par les armatures des poutrelles. On obtient ainsi directement un plancher isolé en sous-face.

De préférence, le béton isolant léger du talon 12 est à base de billes de polystyrène expansé mélangé à un liant hydraulique et de l'eau. Il est ainsi possible de réaliser un béton isolant léger dont la masse volumique peut descendre jusqu'à 2 kg/m3.

A titre indicatif, une poutrelle conforme à l'invention a été réalisée de la façon suivante.

Deux pièces d'extrémité 13, 14, par exemple des tronçons de talon en béton de granulats courant, sont positionnées entre deux profilés métalliques formant les joues latérales du coffrage dans lequel le béton isolant léger doit être coulé. Les pièces 13, 14 forment les parois d'extrémité du coffrage. Le béton isolant léger utilisé est de consistance liquide à base de billes de polystyrène expansé de masse volumique 3 kg/m3. Une armature classique de type treillis est positionnée après coulage du béton isolant léger. Les pièces d'extrémité 13, 14 présentent des rainures formées dans leur face supérieure pour recevoir les profilés inférieurs de l'armature métallique. Ainsi, ces pièces d'extrémité ont trois fonctions : coffrage perdu permettant le dimensionnement en longueur de la poutrelle, cales d'armature et transmission des efforts de compression lors de l'utilisation de la poutrelle.

Les essais réalisés sur une poutrelle seule ou sur plancher démontrent un mode de comportement identique aux poutrelles classiques avec une flexibilité légèrement supérieure pour une section d'acier équivalente.

## Revendications

1. Poutrelle destinée à la fabrication d'un plancher isolant et comportant une armature métallique en treillis (11) et un talon (12) dans lequel est noyée la partie inférieure de l'armature,
caractérisée en ce que le talon (12) est essentiellement en béton isolant léger, la tenue mécanique de la poutrelle étant assurée par l'armature.

2. Poutrelle selon la revendication 1, caractérisée en ce que le talon (12) de la poutrelle est fabriqué à partir d'un mélange comportant un liant hydraulique, des billes de polystyrène et de l'eau.

3. Poutrelle selon l'une quelconque des revendications 1 et 2, caractérisée en ce que les extrémités (13, 14) du talon (12) destinées à reposer sur des appuis sont en un matériau plus résistant que le béton isolant léger formant le reste du talon.

4. Poutrelle selon la revendication 3, caractérisée en ce que les extrémités (13, 14) du talon (12) sont en béton.
